# EUROPÄISCHE PATENTSCHRIFT

(11) **EP 2 305 008 B1**
(45) Veröffentlichungstag und Bekanntmachung des Hinweises auf die Patenterteilung: **09.09.2015**
(21) Anmeldenummer: 09777404.6
(22) Anmeldetag: 23.07.2009
(51) Int. Cl.: H05B 37/02, G08C 23/04

(54) **ZUWEISUNG EINER BETRIEBSADRESSE AN EIN BUSFÄHIGES BETRIEBSGERÄT FÜR LEUCHTMITTEL**
ALLOCATION OF AN OPERATING ADDRESS TO A BUS-COMPATIBLE OPERATING DEVICE FOR LUMINOUS MEANS
ATTRIBUTION D'UNE ADRESSE DE SERVICE À UN APPAREIL DE SERVICE POUR MOYENS D'ÉCLAIREMENT À COMMANDE PAR BUS

(30) Priorität: 29.07.2008 DE 102008035220; 06.11.2008 DE 102008056164
(43) Veröffentlichungstag der Anmeldung: 06.04.2011
(73) Patentinhaber: Tridonic GmbH & Co KG, 6851 Dornbirn (AT)
(72) Erfinder: ZÜGER, Patrick, CH-8863 Buttikon (CH); MITTERBACHER, Andre, A-6850 Dornbirn (CH); SPRENGER, Reto, CH-8854 Siebnen (CH); KÜNZLI, Markus, CH-8750 Glarus (CH); BÖCKLE, Reinhard, A-6841 Mäder (AT); KISTLER, Roger, CH-8750 Glarus (CH)
(74) Vertreter: Rupp, Christian
(86) Internationale Anmeldenummer: PCT/EP2009/005363
(87) Internationale Veröffentlichungsnummer: WO 2010/012417

(56) Entgegenhaltungen:
- EP-A- 1 954 105
- EP-A1- 0 688 119
- DE-A1-102006 046 489
- DE-A1-102007 055 164
- US-A1- 2006 125 426
- US-A1- 2006 202 851

## Beschreibung

Die vorliegende Erfindung bezieht sich Zuweisung einer Betriebsadresse an ein Betriebsgerät für Leuchtmittel.

Üblicherweise wird busfähigen und adressierbaren Betriebsgeräten für Leuchtmitteln, bspw. EVGs für Gasentladungslampen oder Leuchtdioden, während der Produktion eine Ursprungsadresse zugewiesen. Zur logischen Gruppierung von Leuchtmitteln bei der Anwendung wird dann eine kürzere Betriebsadresse zugewiesen, über die das Leuchtmittel bzw. das zugehörige Betriebsgerät nach Installation über einen Bus ansprechbar sein soll.

Aus der EP 149239 A1 als Stand der Technik ist es anscheinend bereits bekannt, über einen an den Smart-Eingang eingesetzten ohmschen Widerstand eine Adressvergabe durchzuführen.

Aus der EP 0 688 119 A1 ist ein Verfahren zum eindeutigen Aktivieren von Busteilnehmern bekannt.

Bei dem DALI-Industriestandard muss jedes Betriebsgerät eine individuelle Adresse aufweisen. Während der Installation muss diese Adresse dann mit der physikalischen Position des Leuchtmittels in Bezug gesetzt werden.

Jede Leuchte wird dann mit einer oder mehreren Steuereinrichtungen verbunden. Die Steuerparameter können aufweisen:
- Gruppenzuordnung,
- Fernsteuerungsnummern
- Dimmpegel
- Dimmgeschwindigkeit
- Lichtszenen etc..

Der Installateur speichert individuell die Verbindungsparameter und die Steuerparameter für jede Leuchte, was sehr viele Mühe bedeutet.

Die Erfindung vereinfacht diesen Zuweisungsprozess.

Diese Aufgabe wird durch die Merkmale der unabhängigen Ansprüche gelöst. Die abhängigen Ansprüche bilden den zentralen Gedanken der Erfindung vorteilhaft weiter.

Die Erfindung stellt ein Verfahren nach Anspruch 1 bereit.

Bei der Erfindung ist vorgesehen, einem Betriebsgerät eine Betriebsadresse zuzuteilen, in dem eine entsprechende Information aus digital bspw. über Infrarot an eine Lichtsensor-Schnittstelle übertragen wird. Insbesondere kann dies ausgehend von einer Infrarot-Fernbedienung als Handgerät zu einem Infrarot-Empfänger des Betriebsgeräts erfolgen. Der Infrarot-Empfänger kann beispielsweise dem Betriebsgerät über einen Eingang für einen Tageslichtsensor verbunden sein. Die Erfindung setzt also gemäss diesem Ausführungsbeispiel einen Infrarot-sensiblen Lichtsensor voraus. Die Übertragung erfolgt im nichtsichtbaren Bereich (beispielsweise Infrarot).

Dabei ist es bei der Erfindung vorgesehen, dass die Adressübermittlung digital kodiert erfolgt. Dies kann wie gesagt über eine Art Infrarot-Fernbedienung und einem Infrarot-Sensor erfolgen. Alternativ kann ein ,smart plug', also eine Art Digitalspeicher oder ein Kontroller zur Übermittlung der Digitalinformation an dem Tageslichtsensor-Eingang angeschlossen werden.

Es kann aber auch eine Übertragung im sichtbaren Bereich erfolgen. In diesem Fall kann eine entsprechende Information über einen Tageslichtsensor oder anderen Helligkeitssensor an eine Lichtsensor-Schnittstelle übertragen wird. Insbesondere kann dies ausgehend von einer Fernbedienung mit einem Laser oder einer LED als Sender zu einem Licht-Empfänger des Betriebsgeräts erfolgen. Der Licht-Empfänger kann beispielsweise dem Betriebsgerät über einen Eingang für einen Tageslichtsensor verbunden sein.

Alternativ kann anstelle des ,smart plugs' auch ein Programmiergerät angeschlossen werden, durch dessen Betätigung direkt die Betriebsadresse dem Betriebsgerät in der Leuchte zugeteilt wird.

Fig. 1 zeigt ein Ausführungsbeispiel.

Die Kurzadresse (Betriebsadresse) von jedem Betriebsgerät wird über eine Schnittstelle übertragen, die auch zum Anschluss eines Tageslichtsensors konfiguriert ist. Bei angeschlossenem Lichtsensor kann das Betriebsgerät selektiv in einen Betriebsadressen-Zuweisungsmodus versetzt werden, in dem dem Lichtsensor digital kodierte Lichtsignale übermittelt werden, die das Betriebsgerät in diesem Modus als zugewiesene Betriebsadresse dekodiert und abspeichert.

Dies stellt also ein Beispiel für eine digitale Übermittlung einer Betriebsadresse über einen Lichtsensor-Eingang eines Betriebsgeräts für Leuchtmittel dar.

Die Abfolge von digitalen Lichtimpulsen folgt einem digitalen Frame (bspw. mit dem Aufbau PREAMBEL-ADRESSDATEN - ÜBERPRÜFEN). Der Frame ist derart aufgebaut, dass keine unbeabsichtigte Programmierung einer Adresse erfolgen kann.

Das Betriebsgerät kann wie gesagt in einen Programmier-oder Adress-Zuweisungsmodus versetzt werden (manuell oder durch einen selektiven oder Broadcast-Busbefehl). In diesem Modus wartet das Betriebsgerät dann auf den Empfang eines Daten-Frames.

Nach einer erfolgreichen Datenübertragung bestätigt das Betriebsgerät die erfolgreiche Datenübertragung bspw. durch Modulation der Intensität der angeschlossenen Leuchtmittel (Dimmen), akustisch, mittels optischer Anzeige (Statusdiode etc.), etc.

Ein möglicher Installationsablauf ist bspw. der folgende:
(1) Lege für jede Leuchte in einem Installationsplan (Gebäudeplan) eine Betriebsadresse fest.
(2) Programmiere wie oben beschrieben die zugehörigen Betriebsgeräte in den Leuchten.
(3) Sende alle weiteren Parameter bspw. über einen DALI-Bus unter Verwendung der Betriebsadresse.

Dies stellt also ein Beispiel für eine digitale Übermittlung einer Betriebsadresse über einen Lichtsensor-Eingang eines Betriebsgeräts für Leuchtmittel dar.

In einer weiteren Variante kann ein IR Sensor extern zur Adressvergabe genutzt werden:

Es ist vorgesehen ein Infrarot-Sender/Empfänger (nachfolgend "DALI-IR" genannt), welcher an den DALI-Bus angeschlossen wird und so die Steuerung von DALI-Geräten über eine konventionelle oder programmierbare IR-Fernbedienung erlaubt. Der DALI-IR könnte mit diversen Leistungsmerkmalen ausgestattet werden wie z.B. Szenen - Sequenzer oder Gruppen-Kontroller.

Der DALI-IR kann auch als Schnittstelle zwischen zwei DALI-Bussen agieren.

Der DALI-IR kann folgendermassen konfiguriert werden:
1. Sensor konfiguriert ("Teaching") die Fernbedienung:
   Der DALI-Befehl, welcher der Fernbedienung beigebracht wird, wird via DALI-Bus an den DALI-IR gesandt. Dieser sendet den Befehl an die lernende Fernbedienung welche sich im Lernmodus befindet.
2. Fernbedienung Sensor (konfiguriert ("Teaching") benötigt Konfigurations-Software):
   An der Fernbedienung wird eine Taste gedrückt, dies wird vom DALI IR registriert und meldet der Konfigurations-Software, dass ein IR-Signal detektiert wurde. Nun lassen sich die DALI-Befehle zuordnen und so in dem DALI-IR abspeichern.

Der DALI-IR kann in bestehende Sensorgehäuse integriert werden, z.B. Lichtsensorgehäuse.

Es kann beispielsweise auch eine Übertragung im sichtbaren Bereich erfolgen. In diesem Fall kann eine entsprechende Information ausgehend von einer Fernbedienung mit einem Laser oder einer LED als Sendemittel über einen Tageslichtsensor oder anderen Helligkeitssensor an eine Lichtsensor-Schnittstelle übertragen werden. Anstelle eines Handgeräts in Form einer Fernbedienung mit einem Laser oder einer LED als Sendeelement kann aber auch ein anderes Gerät zur Aussendung des Lichtes verwendet werden, beispielsweise ein Laserpointer oder ein Handy mit einem steuerbaren LED Licht.

### Weiteres Ausführungsbeispiel (siehe auch Figur 1):

Betriebsgeräte, welche über den sog. DMX-Bus angesteuert werden, werden normalerweise über Drehschalter, DIP-Switch oder ähnliche mechanische Codierung adressiert. Die Betriebsgeräte können mit einem Funk- oder Infrarot-Empfänger oder Tranceiver ausgestattet werden. Über diesen Empfänger können die Betriebsgeräte adressiert werden. Dadurch ist eine berührungsfreie Adressierung möglich (z.B. in grösserer Höhe) und es sind keine zusätzlichen mechanischen Schnittstellen (Stecker) für die Adressierung notwendig. So ist es auch möglich, geschlossene Gehäuse zu konstruieren und dadurch höhere IP Schutzklassen zu erreichen.

Die Geräte können also nach der Installation berührungsfrei adressiert werden. So können geschlossene Gehäuse (bei IR mit Sichtfenster) konstruiert werden, da kein Steckeranschluss notwendig ist.

### Nutzung mittels digitaler Signale zur Adressierung über den Sensor-Eingang:

Eine Spannungsversorgung an einer Schnittstelle für einen Lichtsensor kann gleichzeitig auch als serielles Interface genutzt werden. Damit kann ein aktiver Stecker ("Plug") so betrieben werden, dass der Plug zunächst einmal über die Lichtsensor-Schnittstelle ausgehend von dem Betriebsgerät mit Spannung versorgt wird um einen Controller in dem Plug zu betreiben. Dieser Controller kann dann seinerseits eine vorprogrammierte (abgespeicherte Adresse) seriell auf den Lichtsensor-Eingang ausgeben, der dann vom Betriebsgerät interpretiert werden kann. Dass dabei ein genügend großer Puffer zur Spannungsversorgung auf dem Plug vorgesehen werden muss, ergibt sich aus der Notwendigkeit, dass dann ja beim Senden des Plugs die Versorgungsspannung immer bei logisch 0 vom Controller kurzgeschlossen wird um ein serielles Protokoll zu erzeugen.

Ein solchermaßen aktiver Plug, kann natürlich nicht nur fix programmierte Adressen seriell ausgeben, es lassen sich damit auch noch andere Konfigurationen und Daten übertragen. In Anlagen mit einer Schnittstelle für Taster oder Schalter kann so z.B. eine einfache Alternative zu den unterschiedlichen Tastendruckkodierungen bereit gestellt werden. Der Plug kann auch vom Anwender programmierbar (mit PC oder Laptop bspw. über USB) sein.

Natürlich könnten auch vorprogrammierte Plugs mit aufgedruckter Adresse dem Anwender zur Verfügung gestellt werden.

Zusätzlich wäre es möglich, auch noch den eigentlichen Lichtsensor bestimmungsgemäß parallel mit dem aktiven Plug zu betreiben. In den entsprechenden Pausen des seriellen Protokolls könnte der Lichtsensor wie gewohnt betrieben werden. Der etwaige Fehler der aus der Stromversorgung des Plug entsteht, könnte ja leicht in der Software korrigiert werden, wenn ein Plug vorhanden ist.

## Patentansprüche

1. Verfahren zur Zuweisung einer Betriebsadresse an ein Betriebsgerät (EVG) für Leuchtmittel,
bei dem die Betriebsadresse dem Betriebsgerät (EVG) digital kodiert über eine Schnittstelle übermittelt wird, die zum Anschluss eines Lichtsensors (Lichtsensor) konfiguriert ist,
**gekennzeichnet, dadurch, dass**
die Zuweisung der Betriebsadresse erfolgt, indem mit der Schnittstelle ein aktiver Stecker (Activer Smart Plug) verbunden wird, der über die Schnittstelle von dem Betriebsgerät (EVG) aus mit Spannung versorgt wird, um einen Controller (Controll) in dem Stecker zu betreiben, wobei der Controller (Controll) eine Adresse ausgibt, die vom Betriebsgerät (EVG) interpretiert wird.

2. Verfahren nach Anspruch 1,
wobei der Controller (Controll) seriell die Adresse auf dem Lichtsensor-Eingang der Schnittstelle ausgibt.

3. Verfahren nach Anspruch 1,
bei dem der aktive Stecker (Activer Smart Plug) an der Schnittstelle parallel zu einem Lichtsensor betrieben wird.

4. Verfahren nach einem der vorhergehenden Ansprüche, bei dem das Betriebsgerät (EVG) eine erfolgreiche Adresszuweisung und -speicherung optisch, akustisch und/oder über einen angeschlossen Bus bestätigt.

## Claims

1. Method for assigning an operating address to an operating device (EVG) for lighting means, wherein the operating address is transmitted to the operating device (EVG) digitally coded via an interface configured for being connected to a light sensor (light sensor), **characterized in that** the assignment of the operating address takes place by connecting to the interface an active plug (active smart plug) that is supplied by the operating device (EVG) via the interface with voltage in order to operate a controller (control) in the plug, wherein the controller (control) issues an address that is interpreted by the operating device (EVG).

2. Method according to claim 1, wherein the controller (control) serially issues the address on the light sensor input of the interface.

3. Method according to claim 1, wherein the active plug (active smart plug) on the interface is operated parallel to a light sensor.

4. Method according to one of the preceding claims, wherein the operating device (EVG) confirms the successful address assignment and storage visually, acoustically and/or via a connected bus.

## Revendications

1. Méthode d'attribution d'une adresse de service à un appareil de service (EVG) pour moyens d'éclairement, dans laquelle l'adresse de service est transmise à l'appareil de service (EVG) sous forme codée numériquement via une interface configurée pour la connexion à un capteur lumineux (capteur lumineux), **caractérisée en ce que** l'attribution de l'adresse de service s'effectue en connectant, à l'interface, une prise active (prise intelligente active) qui est alimentée électriquement par l'appareil de service (EVG) via l'interface, de sorte à commander un contrôleur (contrôle) dans la prise, dans laquelle le contrôleur (contrôle) émet une adresse qui est interprétée par l'appareil de service (EVG).

2. Méthode selon la revendication 1, dans laquelle le contrôleur (contrôle) émet en série l'adresse sur l'entrée capteur lumineux de l'interface.

3. Méthode selon la revendication 1, dans laquelle la prise active (prise intelligente active) sur l'interface fonctionne en parallèle à un capteur lumineux.

4. Méthode selon l'une quelconque des revendications précédentes, dans laquelle l'appareil de service (EVG) confirme l'attribution effective et le stockage de l'adresse visuellement, acoustiquement et/ou par un bus connecté.
